# EUROPÄISCHE PATENTSCHRIFT

(11) **EP 1 492 991 B1**
(45) Veröffentlichungstag und Bekanntmachung des Hinweises auf die Patenterteilung: **19.09.2007**
(21) Anmeldenummer: 03720312.2
(22) Anmeldetag: 27.02.2003
(51) Int. Cl.: F28F 9/02

(54) **GELÖTETER WÄRMEÜBERTRAGER**
SOLDERED HEAT EXCHANGER
ECHANGEUR DE CHALEUR SOUDE

(30) Priorität: 20.03.2002 DE 10212306
(43) Veröffentlichungstag der Anmeldung: 05.01.2005
(73) Patentinhaber: Behr France Hambach S.A.R.L., 57910 Hambach (FR)
(72) Erfinder: JUNG, Patrick, F-57910 Roth (FR); KACZMAREK, Fabrice, F-57912 Hambach (FR); VIGO, Gilles, F-88360 Rupt sur Moselle (FR); LOUIS, Sylvain, 54180 Heillecourt, Frankreich (FR)
(74) Vertreter: Grauel, Andreas
(86) Internationale Anmeldenummer: PCT/EP2003/002041
(87) Internationale Veröffentlichungsnummer: WO 2003/078912

(56) Entgegenhaltungen:
- EP-A- 0 584 993
- EP-A- 1 046 876
- DE-A- 4 325 421
- GB-A- 2 285 858

## Beschreibung

Die Erfindung betrifft einen gelöteten Wärmeübertrager, insbesondere einen gelöteten Kondensator für eine Kraftfahrzeug-Klimaanlage nach dem Oberbegriff von Patentanspruch 1 - bekannt durch die EP-A-0 584 993. Ähnliche Wärmeübertrager sind außerdem aus EP-A-1 046 876 und GB-A-2 285 858 bekannt.

Ein aus DE-A 43 39 952 bekannter Wärmeübertrager ist ein sogenannter Flachrohrkondensator, der aus Flachrohren, zwischen diesen angeordneten Wellrippen und zweiteiligen Sammelrohren mit Trennwänden besteht. Sämtliche Teile, die aus einer Aluminiumlegierung bestehen, werden zunächst mechanisch gefügt und dann in einem Lötofen gelötet. Die Trennwände werden als separate Einzelteile in die Sammelrohre eingesetzt und dort positioniert. Die Sammelrohre bestehen aus einem schalenförmigen Boden, der die Rohre aufnimmt, und einem ebenfalls schalenförmig ausgebildeten Deckel, welcher Schlitze zur Aufnahme und Positionierung der Trennwände aufweist. Beim Fügen dieser drei Teile, d. h. des Bodens, der Trennwände und des Deckels können sich Toleranzprobleme ergeben, weil die Trennwände aufgrund ihrer geometrischen Ausbildung an einer Stelle am Boden, jedoch an zwei Stellen am Deckel anliegen - dies kann zu einer statischen Überbestimmung dieser drei Teile und infolge dessen zu Undichtigkeiten nach dem Lötprozess führen.

Es ist Aufgabe der vorliegenden Erfindung, eine Positionierung und Befestigung der Trennwände im Sammelrohr des eingangs genannten Kondensators dahingehend zu verbessern, dass eine korrekte Positionierung der Trennwand im Sammelrohr und eine leckagefreie Lötung gewährleistet sind.

Die Lösung dieser Aufgabe erfolgt für den eingangs genannten Wärmeübertrager durch die Merkmale des Patentanspruchs 1. Demzufolge weist der Deckel des Sammelrohres im Bereich der Trennwände an seinen Rändern Ausschnitte auf, in welche die Trennwände eingreifen, d. h. jede Trennwand bildet mit dem Deckel an zwei (Anspruch 1) bzw. drei Stellen (Anspruch 2) eine Fügeverbindung: Durch die zweifache Fügeverbindung gemäß Anspruch 1 zwischen den Absätzen der Trennwand und den Ausschnitten im Deckel ist die Trennwand bereits hinreichend fixiert - eine so genannte Fahne wie beim Stand der Technik kann entfallen. Bei der nebengeordneten Lösung gemäß Anspruch 2 weist die Trennwand - wie bekannt - eine Fahne auf, die in einen entsprechenden Schlitz des Deckels eingeführt ist. Die Absätze der Trennwand fügen sich in die randseitigen Ausschnitte des Deckels ein, so dass eine "Dreipunktlagerung" für die Trennwand nach dem Fügen gegeben ist. Die Trennwand kann damit nicht mehr kippen, sondern ist exakt, d. h. im Winkel von 90 ° zur Längsachse ausgerichtet. Die Abmessungen der Trennwand und der randseitigen Ausschnitte im Deckel sind so gewählt, dass die Trennwand im Inneren des Deckels aufliegt, jedoch nicht mit ihren Absätzen in den Ausschnitten. Nach dem Fügen von Trennwänden und Deckel wird der Boden über den Deckel mit den vormontierten Trennwänden bis zum Anschlag an die Trennwände geschoben und - wie bekannt - durch Körnerschläge gesichert. Der Boden liegt dann mit seiner Innenfläche somit nur mit einer Stelle an der Trennwand an. Insgesamt ergibt sich somit ein statisch bestimmtes System von Deckel, Trennwand und Boden, d. h. es ergeben sich eindeutige Anlageflächen mit minimalen Spalten, so dass eine leckfreie Lötung erzielt werden kann. Zwischen den Absätzen der Trennwand und der Grundfläche der randseitigen Ausschnitte ist ein gewisses Spiel vorgesehen.

Dadurch ist sichergestellt, dass zwischen Trennwand einerseits und Deckel sowie Boden andererseits jeweils nur eine Anlagefläche besteht. Der durch Toleranz definierte Spalt wird beim Lötprozess mit Lotmaterial gefüllt und führt somit zu einer dichten Lötung.

Ausführungsbeispiele der Erfindung sind in der Zeichnung dargestellt und werden im Folgenden näher beschrieben. Es zeigen
- Fig. 1: einen Querschnitt durch ein Sammelrohr mit Trennwand,
- Fig. 1a: eine Seitenansicht von Fig. 2,
- Fig. 2: einen Querschnitt durch den Deckel und die Trennwand des Sammlerohres
- Fig. 2a: eine Seitenansicht von Fig. 2,
- Fig. 3: einen Querschnitt durch den Deckel des Sammelrohres in der Ebene der Trennwand,
- Fig. 3a: eine Seitenansicht von Fig. 3 und
- Fig. 4, 4a: eine abgewandelte Ausführungsform mit einer Trennwand ohne "Fahne".

**Fig. 1** zeigt einen Querschnitt durch ein Sammelrohr 1, dessen Querschnitt durch einen schalenförmigen, halbzylindrischen Boden 2 und einen ebenfalls schalenförmigen, halbzylindrischen Deckel 3 begrenzt wird, der hinsichtlich seiner Außenausmessung so gestaltet ist, dass er in den Boden 2 eingesetzt werden kann. Der Boden 2 weist zwei in Längsrichtung des Rohres (senkrecht zur Zeichenebene) verlaufende Randbereiche 4, 5 auf, die sich mit Randbereichen 6, 7 des Deckels 3 überlappen. Der so durch Boden 2 und Deckel 3 gebildete Querschnitt des Sammelrohres 1 ist durch eine Trennwand 8 ausgefüllt, welche in ihrem dem Deckel 3 zugewandten Bereich eine Fahne 8a aufweist, welche eine Ausnehmung 3a (vgl. Fig. 3) des Deckels 3 nach außen durchdringt. Die Trennwand 8 weist ferner zwei Absätze 8b, 8c im Bereich der Ränder 6, 7 des Deckels 3 auf. Der Boden 2 nimmt in nicht näher dargestellter Weise (z. B. in Durchzügen) Flachrohre 9 auf, die zusammen mit nicht dargestellten Wellrippen das Netz eines Kondensators für eine Kraftfahrzeug-Klimaanlage bilden.

**Fig. 2 und Fig. 2a** zeigen das Sammelrohr 1 ohne den Deckel 2, d. h. nur mit Boden 3 und Trennwand 8, die eine Breite b aufweist.

**Fig. 3 und Fig. 3a** zeigen den Deckel 3 als Einzelteil, wobei einerseits der Schlitz 3a zur Aufnahme der (hier nicht dargestellten Fahnen 8a) und andererseits die beiden Ausschnitte 3b, 3c in den Rändern 6, 7 des Bodens 3 erkennbar sind. Die Ausschnitte 3b, 3c sind U-förmig, d. h. nach außen offen, ausgebildet und weisen zwei parallele Seitenflächen 13, 14 sowie eine senkrecht zu diesen verlaufende Grundfläche 15 auf. Der Abstand der beiden Seitenflächen 13, 14 hat das Maß b, welches der Breite b der Trennwand 8 entspricht.

Die Montage des Sammelrohres 1 wird wie folgt durchgeführt: zunächst werden in den Deckel 3 die Trennwände 8 eingesetzt, und zwar zuerst mit ihrer Fahne 8a in die Schlitze 3a eingeführt. Nach einem kurzen Einführweg greifen die Absätze 8b, 8c in die nutförmigen Einschnitte 3b, 3c ein, d. h. die Trennwandabschnitte 8b, 8c gleiten wie eine Passfeder in eine Nut. Die Einführbewegung der Trennwand 8 ist beendet, wenn die Anschlagstelle A1 im Inneren des Deckels erreicht ist. In dieser Stellung befindet sich zwischen den Absätzen 8b, 8c und der Grundfläche 15 der Einschnitte 3b, 3c noch etwas Luft, d. h. ein minimaler Spalt s (vgl. Fig. 1a und Fig. 2). Damit ist gewährleistet, dass die Trennwand 8 immer auf den Anschlag A1 gefahren wird. Aufgrund der Toleranzen zwischen Trennwand 8, 8a und dem Schlitz 3a sowie den Einschnitten 3c, 3b ist die Trennwand 8 in dieser Stellung leicht geklemmt, so dass sie fixiert ist. Danach wird der Boden 2 auf den Deckel 3 aufgeschoben (oder der Deckel 3 mit der Trennwand 8 in den Boden 2 eingeschoben). Diese Einschiebbewegung erfolgt soweit, bis die Trennwand 8 die Anschlagstelle A2 im Inneren des Deckels 2 berührt. Damit ist sichergestellt, dass die Trennwand 8 nur eine Anschlagstelle, nämlich A2 mit dem Boden 2 hat. Daraus folgt, dass sich die Trennwand 8 sowohl gegenüber der Innenwand des Deckels 2 als auch gegenüber der Innenwand des Bodens 3 voll umfänglich anlegen kann. Darüber hinaus ist die Trennwand 8 auch durch die bereits oben erwähnte Dreipunktlagerung senkrecht zur Längsachse ausgerichtet, d. h. die Umfangsfläche der Trennwand 8 verläuft parallel zur Innenwandung von Deckel 3 und Boden 2. Dies sind die Voraussetzungen für eine einwandfreie Lötung. Der zwischen den Absätzen 8b, 8c und der Grundlinie 15 der Einschnitte 3b, 3c bestehende Spalt s wird während des Lötprozesses mit Lot gefüllt und ist im Übrigen nach außen durch die überlappenden Randbereiche 4, 5 des Bodens abgedeckt, so dass sowohl nach außen als auch zwischen den beiden angrenzenden Kammern 10 und 11 Dichtheit besteht.

Nach dem Fügen von Trennwänden 8, Deckel 3 und Boden 2 können die sich überlappenden Randbereiche 4/6 und 5/7 - wie aus dem eingangs erwähnten Stand der Technik bekannt - durch Körnerschläge gesichert werden. Danach wird der gesamte Kondensator im Ofen gelötet.

**Fig. 4 und 4a** zeigen ein weiteres Ausführungsbeispiel der Erfindung mit einer abgewandelten Trennwandform in einer Darstellung analog zu Fig. 2 und 2a. Fig. 4 zeigt in einem Querschnitt einen Deckel 20 eines nicht vollständig dargestellten Sammelrohres. Der Deckel 20 weist einen etwa halbovalförmigen Querschnitt auf und ist durch Randbereiche 21, 22 nach oben (in der Zeichnung) begrenzt. In diesen Randbereichen 21,22 sind jeweils an den Stellen, wo eine Trennwand vorgesehen ist, nutartige Einschnitte 24, 25 angeordnet, die in Fig. 4 gestrichelt dargestellt sindin Fig. 4a erscheint nur der vordere Einschnitt 24. In den freien Querschnitt des Deckels 20 ist eine Trennwand 23 eingesetzt, die mit ihrer unteren Hälfte 23a mit ihrem gesamten Umfang an der Innenfläche des Deckels 20 anliegt. Die obere Hälfte 23b der Trennwand 23 weist einen um die doppelte Wandstärke d größeren Durchmesser Db als die untere Hälfte 23a mit einem Durchmesser Da auf. Beide Querschnittshälften 23a und 23b gehen jeweils über einen Absatz 23c, 23d ineinander über: Die Absätze 23c, 23d greifen in die Einschnitte 24, 25 ein und bilden somit eine zweifache Fügeverbindung zwischen Trennwand 23 und Deckel 20; dies ist für die Positionierung der Trennwand 23 ausreichend. Im Unterschied zu dem vorherigen Ausführungsbeispiel, dargestellt in den Figuren 1 bis 3, weist die Trennwand 23 keine Fahne auf, die durch einen Schlitz im Deckel gesteckt wird. Vielmehr hat der Deckel 20 einen durchgehenden, d. h. nicht durch Schlitze unterbrochenen Querschnitt. Damit entfällt das Durchstecken der Trennwand durch den Deckel und die anschließende Verlötung, d. h. das Risiko einer Leckage wird weiter verringert.

Die Montage der Trennwand 23 erfolgt in der Weise, dass diese mit ihrer kleineren Hälfte 23a in den Deckel 20a eingesetzt wird, so dass die Trennwand 23 mit dem Deckel 20 eine gemeinsame Anschlagfläche B1 bildet. Damit es im Bereich B1 definitiv zu einem Anschlag bzw. Kontakt kommt, ist zwischen den Randbereichen 21, 22 und den Absätzen 23c, 23d ein Spalt s belassen. Die Absätze 23c, 23d fügen sich somit - wie eine Passfeder/ Nut-Verbindung - in die nutartigen Ausschnitte 24, 25 des Deckels 20 ein.

Zur Vervollständigung des Sammelrohres wird über den Deckel 20 mit eingesetzter Trennwand 23 - analog dem Ausführungsbeispiel gemäß Fig. 1 - ein hier nicht dargestellter Boden geschoben, so dass sich zwischen Trennwand 23 und nicht dargestelltem Boden eine Anschlagfläche B2 bildet. Damit ergeben sich für die Montage des gesamten Sammelrohres, bestehend aus Deckel 20, Trennwand 23 und nicht dargestelltem Boden aufgrund von nur zwei Anschlagflächen B1, B2 definierte Anschlagverhältnissse, d. h. eine leckagefreie Verlötung der Trennwand 23 im Sammelrohr.

## Patentansprüche

1. Gelöteter Wärmeübertrager, insbesondere Kältemittel-Kondensator mit einem Wärmeübertragernetz aus Rohren und Rippen sowie mit mindestens einem Sammelrohr, welches aus einem Boden (2) und einem Deckel (3, 20) sowie Trennwänden (8, 23) besteht, wobei Boden (2) und Deckel (3, 20) sich längsseitig überlappende Ränder (4, 5, 6, 7; 21, 22) aufweisen, wobei der Boden (2) die Enden der Rohre (9) aufnimmt und die Trennwände (8, 23) einen ersten und zweiten Absatz (8b, 8c, 23c, 23d) aufweisen, der auf den Rändern (6, 7; 21, 22) des Deckels (3, 20) aufliegt, wobei die beiden Ränder (6, 7; 21, 22) des Deckels (3, 20) im Bereich der Trennwände (8, 23) nutartige Ausnehmungen (3b, 3c; 24, 25) aufweisen, in welche die Absätze (8b, 8c; 23c, 23d) der Trennwände (8, 23) eingreifen und die Trennwände (8, 23) nach dem Fügen von Boden (2) und Deckel (3, 20) jeweils eine erste Anlagefläche (A1, B1) mit dem Deckel (3, 20) und eine zweite Anlagefläche (A2, B2) mit dem Boden (2) bilden, **dadurch gekennzeichnet, dass** zwischen den Absätzen (8b, 8c; 23c, 23d) der Trennwände (8, 23) und der Grundfläche (15) der Aussparung (3b, 3c; 24, 25) ein Spalt (s) belassen ist.

2. Wärmeübertrager nach Anspruch 1, **dadurch gekennzeichnet, dass** die Trennwand (8) eine Fahne (8a) aufweist, die einen Schlitz (3a) im Deckel (3) durchdringt,

3. Wärmeübertrager nach Anspruch 1 oder 2, **dadurch gekennzeichnet, dass** die Aussparungen (3b, 3c; 24, 25) zwei parallele Seitenflächen (13, 14) sowie eine dazu senkrecht angeordnete Grundfläche (15) aufweisen und dass der Abstand der Seitenflächen (13, 14) der Breite (b) der Trennwand (8) entspricht.

## Claims

1. A soldered heat exchanger, in particular a refrigerant condenser, having a heat exchange network of pipes and ribs and at least one collecting tube which consists of a base (2), a cover (3, 20) and dividing walls (8, 23), the base (2) and cover (3, 20) having longitudinally overlapping edges (4, 5, 6, 7; 21, 22), the base (2) receiving the ends of the tubes (9) and the dividing walls (8, 23) having first and second projections (8b, 8c, 23c, 23d) which lie on the edges (6, 7; 21, 22) of the cover (3, 20), the two edges (6, 7; 21, 22) of the cover (3, 20) having groove-like recesses (3b, 3c; 24, 25) in the area of the dividing walls (8, 23) in which the projections (3b, 3c; 24, 25) on the dividing walls (8, 23) engage and, after the connection of the base (2) and the cover (3, 20), the dividing walls (8, 23) forming a first bearing surface (A1, B1) with the cover (3, 20) and a second bearing surface (A2, B2) with the base (2),
**characterised in that**
a gap (s) is left between the projections (8b, 8c; 23c, 23d) on the dividing walls (8, 23) and the base face (15) of the recess (3b, 3c; 24, 25).

2. A heat exchanger in accordance with claim 1,
**characterised in that**
the dividing wall (8) has a lug (8a) which passes through a slit (3a) in the cover (3).

3. A heat exchanger in accordance with claim 1 or 2,
**characterised in that**
the recesses (3b, 3c; 24. 25) have two parallel lateral faces (13, 14) and one base face (15) perpendicular thereto, and the distance between the lateral faces (13, 14) corresponds to the width (b) of the dividing wall (8).

## Revendications

1. Echangeur de chaleur soudé, en particulier condensateur de fluide frigorigène, muni d'un réseau échangeur de chaleur constitué de tubes et de nervures ainsi que d'au moins un tube collecteur, lequel se compose d'un fond (2) et d'un couvercle (3, 20) ainsi que de parois de séparation (8, 23), le fond (2) et le couvercle (3, 20) comportant des bords (4, 5, 6, 7 ; 21, 22) se chevauchant côté longueur, le fond (2) recevant les extrémités des tubes (9) et les parois de séparation (8, 23) comportant un premier et un second gradin (8b, 8c, 23, 23d) lequel repose sur les bords (6, 7 ; 21, 22) du couvercle (3, 20), les deux bords (6, 7 ; 21, 22) du couvercle (3, 20) comportant dans la zone des parois de séparation (8, 23) des creux (3b, 3c ; 24, 25) semblables à des rainures, dans lesquels engrènent les gradins (8b, 8c ; 23c, 23d) des parois de séparation (8, 23), et les parois de séparation (8, 23) après l'assemblage du fond (2) et du couvercle (3, 20) forment respectivement une première surface d'appui (A1, B1) avec le couvercle (3, 20) et une seconde surface d'appui (A2, B2) avec le fond (2), **caractérisé en ce qu'**un interstice (s) est laissé entre les gradins (8b, 8c ; 23c, 23d) des parois de séparation (8, 23) et la surface de base (15) du creux (3b, 3c ; 24, 25).

2. Echangeur de chaleur selon la revendication 1, **caractérisé en ce que** la paroi de séparation (8) comporte un talon (8a) qui traverse une fente (3a) dans le couvercle (3).

3. Echangeur de chaleur selon la revendication 1 ou 2, **caractérisé en ce que** les creux (3b, 3c ; 24, 25) comportent deux surfaces latérales (13, 14) parallèles ainsi qu'une surface de base (15) disposée perpendiculairement à celles-ci, et **en ce que** la distance entre les surfaces latérales (13, 14) correspond à la largeur (b) de la paroi de séparation (8).
